# EUROPÄISCHE PATENTSCHRIFT

(11) **EP 0 314 851 B1**
(45) Veröffentlichungstag und Bekanntmachung des Hinweises auf die Patenterteilung: **12.02.1992**
(21) Anmeldenummer: 87730139.0
(22) Anmeldetag: 06.11.1987
(51) Int. Cl.: B41J 2/255, B41J 2/265

(54) **Matrixnadeldrucker mit verstellbarer Drucknadelführung**
Needle matrix printer with adjustable print needle guide
Imprimante à matrice d'aiguilles ayant un guidage réglable des aiguilles d'impression

(43) Veröffentlichungstag der Anmeldung: 10.05.1989
(73) Patentinhaber: MANNESMANN Aktiengesellschaft, 40027 Düsseldorf (DE)
(72) Erfinder: Kaufmann, Clemens, Dipl.-Ing.(FH), D-7900 Ulm (DE)
(74) Vertreter: Presting, Hans-Joachim, Dipl.-Ing.

(56) Entgegenhaltungen:
- DE-A- 2 526 233
- DE-A- 3 412 854
- DE-A- 3 412 856

## Beschreibung

Die Erfindung betrifft einen Matrixnadeldruckkopf mit verstellbarer Drucknadelführung, wobei eine Drucknadelantriebsbaugruppe und eine einem Druckwiderlager zugewandte Drucknadelführungsbaugruppe mit einem die Drucknadeln führenden Gehäuse vorgesehen sind und im Bereich der Drucknadelführungsbaugruppe ein Elektrohubmagnet mit Einstellschraube für den Magnetkern, der eine Einheit zusammen mit einem Nadelführungsträger bildet, auf einen Arbeitsluftspalt einstellbar und damit der Nadelführungsträger zwischen zwei fest einstellbaren Positionen hin- und herbewegbar ist.

Ein solcher Matrixdruckkopf ist aus der DE-A-34 12 856 bekannt, Der Nadelführungsträger ist allerdings durch einen langgestreckten Führungshebel gebildet, der um ein rückwärtiges spielfreies Gelenk schwenkbar ist und somit bewegt sich der Führungshebel mit seinem Ende auf einem Kreisbogen. Die äußeren Drucknadeln auf dem Kreisbogen müßten demzufolge jeweils längere, d.h. unterschiedliche Hubwege zurücklegen, was jedoch wegen der unter sich gleichen Drucknadelantriebe nicht möglich und auch wenig sinnvoll ist. Zudem unterliegen die äußeren auf dem Bewegungsbogen liegenden Drucknadeln noch der stärkeren Wölbung eines im Querschnitt kreisförmigen Druckwiderlagers, so daß auch dort Hubweg fehlt, um für alle Drucknadeln eine gleichgrpße Aufschlagkraft zu erreichen. Eine solche gleichgroße Aufschlagkraft wäre besonders für einen Aufzeichnungsträger und mehrere Durchschläge wünschenswert.

Die bekannte Lösung macht im übrigen von einer Einstellschraube keinen Gebrauch. Eine solche Einstellschraube ist jedoch z. B. aus der nachstehend genannten DE-A1-43 12 854 bekannt.

Derartige Matrixnadeldruckköpfe mit verstellbarer Drucknadelführung dienen dem Erzeugen von Schönschrift in unterschiedlichen Stufen, so z.B. dem Erzeugen von NLQ-Schrift (near letter quality) und auch von LQ-Schrift (letter quality = Korrespondenzschrift). Hierbei werden nach einem Druckpaß, d.h. nach dem Durchlaufen einer Schreibzeile in einem zweiten Druckpaß oder in einem auf den ersten Druckpaß folgenden Rückdruckpaß die Drucknadelführung um weniger als einen Nadelabstand (ca. 0,3 mm) verstellt, wodurch die Nadelabstandslücken durch weitere Druckpunkte ausgefüllt werden. Das Verstellen der Drucknadelführung bedarf daher einer sehr hohen Genauigkeit zwischen zwei feststehenden Positionen (Anschlägen), wobei die Drucknadeln in einem Nadelführungsstein geführt sind, der aus einem ähnlichen Werkstoff wie Lagersteine für Kleinuhren hergestellt ist.

Es ist ferner bekannt (DE-OS 34 12 854; DE-OS 34 03 795; DE OS 34 12 855; US-Patent 4,640,623), bei sehr langen Drucknadeln, die ein sehr langes, die Drucknadeln führendes Gehäuse benötigen, innerhalb oder außerhalb dieses Gehäuses einen Elektrohubmagneten anzuordnen, der etwa, längs der Drucknadeln und zu diesen etwa parallel verläuft.

In diesem Fall befindet sich die Drucknadelführung und dieser Nadelführungsstein an einem relativ langen Hebelarm, der meist im Bereich der Drucknadelantriebsbaugruppe um ein Gelenk schwenkbar gelagert ist. Die

Bewegung des Nadelführungssteins auf einem Bogen mit dem Radius gleich der Länge des Hebelarmes ist zwar nachteilig, weil sich in einem gewissen Verstellbereich die Sehnenhöhe des Bogens bemerkbar macht. Jedoch wurde bisher dieser Nachteil als zulässig betrachtet. Insoweit haben sich derartige verstellbare Drucknadelführungen in Tausenden von Matrixnadeldruckköpfen bewährt.

Sehr lange Drucknadeln haben sich jedoch in der Zwischenzeit als äußerst nachteilig aus folgenden Gründen erwiesen: Die größere Masse längerer Drucknadeln behindert die Druckfrequenz, d.h. eine kleinere Masse macht eine Erhöhung der Druckfrequenz möglich. Mit kleinerer Masse sind die gewünschten kürzeren Beschleunigungszeiten zu erreichen. Kürzere Drucknadeln bedeuten jedoch ein kürzeres Gehäuse der Drucknadelführungsbaugruppe. Damit ist jedoch ein kürzerer Hebelarm verbunden, an dem der Nadelführungsträger befestigt ist. Der kürzere Hebelarm bedeutet eine Verminderung des Radius', d.h. eine stärkere Krümmung des Bogens, auf dem der Nadelführungsstein hin- und herbewegbar ist. Gleichzeitig muß aber berücksichtigt werden, daß kürzere Drucknadeln steifer sind als längere und daher schwerer gebogen werden können, was wiederum bedeutet, daß eine größere Antriebskraft wegen erhöhter Reibung in den Führungsebenen durch die Drucknadelantriebsbaugruppe aufgebracht werden muß.

Der Erfindung liegt die Aufgabe zugrunde, einen Matrixnadeldruckkopf mit verstellbarer Drucknadelführung zu schaffen, die für kürzere, biegungssteifere Drucknadeln geeignet ist.

Die gestellte Aufgabe wird bei dem eingangs bezeichneten Matrixnadeldruckkopf erfindungsgemäß dadurch gelöst, daß der Elektrohubmagnet mit seiner Spulenmittelachse senkrecht zur in Druckrichtung der Drucknadeln verlaufenden Mittelachse des Matrixnadeldruckkopfes angeordnet ist und daß der in einer Führung bewegbare Magnetkern mit einem parallel verstellbaren Nadelführungsträger verbunden ist. Diese Lösung beseitigt zunächst bei kurzen wie auch bei langen Drucknadeln die nachteiligen Folgen der Schwenkbewegung des Nadelführungssteins, der nur noch senkrecht zur Mittelachse des Matrixdruckkopfes bewegt werden kann. Sodann wird durch die Befestigung des Nadelführungsträgers am Magnetkern der Nadelführungsträger aus dem Magnetflußkreis des Elektrohubmagnets herausgenommen, wodurch der Magnetflußkreis kürzer wird und eine bessere Energieausnutzung stattfindet. Die Ausgliederung des Nadelführungsträgers aus dem Magnetflußkreis bedeutet gleichzeitig, daß dieser nicht mehr aus schweren Eisenwerkstoffen hergestellt werden muß, sondern aus leichten Werkstoffen, so daß für diesen bewegten Teil entscheidend an Gewicht gespart werden kann.

Die Führung des bewegbaren Magnetkerns kann dadurch besonders vorteilhaft, weil einfach, verwirklicht werden, indem der Elektrohubmagnet eine Kernbuchse aufweist, in der der mit dem Nadelführungsträger verbundene Magnetkern geführt ist.

Eine zusätzliche Verbesserung der Magnetflußverhältnisse tritt dadurch ein, daß an der zur Mittelachse abgewandten Seite der Kernbuchse eine Gewindemutter angeordnet ist, in der eine solche Einstellschraube vorgesehen ist, die mit dem Magnetkern innerhalb des Elektrohubmagnets den einstellbaren Arbeitsluftspalt bildet. Diese Lösung bedeutet einen geringeren Streufluß des Elektromagneten und damit eine höhere Anzugskraft im Bereich des Luftspalts. Da die Einstellschraube in den Magnetflußkreis als Magnetfluß führendes Teil integriert wurde, entfällt eine separate Einstellschraube gegenüber bisher.

Vorteilhafterweise werden die zwei fest einstellbaren Positionen des Nadelführungsträgers dadurch gewährleistet, daß zwischen dem Nadelführungsträger und dem am Gehäuse der Drucknadelführungsbaugruppe festen Elektrohubmagnet eine gebogene Flachfeder angeordnet ist.

Die Bauweise der verstellbaren Drucknadelführung wird noch dadurch verbessert, daß der Nadelführungsträger einen im wesentlichen winkelförmigen Bauteil bildet, an dessen erstem Schenkel der Magnetkern und an dessen zweitem Schenkel der Nadelführungsstein befestigt sind.

Die herausgestellte Parallelführung des Nadelführungsträgers wird außerdem ohne großen Aufwand dadurch gebildet, daß der winkelförmige Bauteil mit dem zweiten Schenkel, an dem der Nadelführungsstein befestigt ist, in einer Führung, die das Gehäuse der Drucknadelführungsbaugruppe bildet, seitlich gelagert ist.

In der Zeichnung ist ein Ausführungsbeispiel der Erfindung schematisch dargestellt, das im folgenden näher beschrieben wird. Es zeigen:
- Fig. 1: einen senkrechten Querschnitt durch den Matrixnadeldruckkopf und
- Fig. 2: eine Vorderansicht des Matrixnadeldruckkopfes nach Fig. 1.

Der Matixnadeldruckkopf 1 ist mit einer verstellbaren Drucknadelführung 2 ausgerüstet. Er besitzt einen grundsätzlichen Aufbau, der eine Drucknadelantriebsbaugruppe 3 (nur angedeutet) und eine einem Druckwiderlager 4 zugewandte Drucknadelführungsbaugruppe 5 für eine Spalte 6 bildenden Drucknadeln 7 angehören. Die Drucknadeln 7, die z.B. eine Spalte 6 von neun oder zwölf Drucknadeln 7 bilden, werden in einem Gehäuse 8 geführt. Im Bereich der Drucknadelführungsbaugruppe 5 ist für die verstellbare Drucknadelführung 2 ein Elektrohubmagnet 9 angeordnet.

Die Drucknadelführungsbaugruppe 5 ist unter Zwischenfügung von Einstellblechen 10 mittels Schrauben 11 auf eine Platte 3a der Drucknadelantriebsbaugruppe 3 geschraubt.

Der Elektrohubmagnet 9 weist eine Einstellschraube 12 auf, mittels deren der Magnetkern 13 auf einen günstigen Arbeitsluftspalt 14 eingestellt bzw. nach der Montage nachgestellt werden kann. Die Drucknadelführung 2 ist an einem noch näher zu beschreibenden Nadelführungsträger 15 befestigt. Diese Drucknadelführung 2 wird durch den Elektrohubmagnet 9 zwischen zwei fest bestimmten Positionen hin- und herbewegt.

Insbesondere für relativ kurze Drucknadeln 7 (z.B. 27 mm lang) ist der Elektrohubmagnet 9 mit seiner Spulenmittelachse 16 senkrecht zur Mittelachse 17 des Matrixnadeldruckkopfes 1 angeordnet, wobei die Drucknadeln 7 im wesentlichen in Richtung dieser Mittelachse 17 bzw. parallel zur Mittelachse 17 drucken. Der geführte Magnetkern 13 verstellt in der Richtung der Spulenmittelachse 16 den Nadelführungsträger 15 mit der Drucknadelführung 2 parallel in der Weise, daß die Drucknadelführung 2 senkrecht und nicht bogenförmig zur Mittelachse 17 verstellt wird. Hierzu besitzt der Elektrohubmagnet 9 eine Kernbuchse 18, in der der mit dem Nadelführungsträger 15 verbundene Magnetkern 13 gleitend geführt ist. An der am Magnetkern 13 abgewandten Seite ist an dem Elektrohubmagnet 9 eine Gewindemutter 19 angeordnet, in der eine solche Einstellschraube 12 vorgesehen ist, die mit dem Magnetkern 13 etwa in der Mitte der Höhe des Elektrohubmagnets 9 den Arbeitsluftspalt 14 bildet. Diese Einbeziehung des Arbeitsluftspaltes 14 in die Kernbuchse 18 erspart Streuflüsse, so daß mit weniger Energiezufuhr an den Elektroanschlüssen 20 und 21 ausgekommen wird.

Gleichzeitig wird aber bei einer Spannung von 36 V an den Elektroanschlüssen 20 und 21 nur eine Erregerspule 22 benötigt, die bei relativ kurzen Drucknadeln 7 ein sehr kurzes Gehäuse 8 der Drucknadelführungsbaugruppe 5 ergibt. Mit anderen Worten ausgedrückt besitzt die Erregerspule 22 einen äußerst kleinen Durchmesser (maximal 12 mm).

Der Nadelführungsträger 15 wird mittels einer gebogenen Flachfeder 23, die gegen den Rahmen 24 für die Erregerspule 22 anliegt, auf dem Abstand gehalten, der dem Arbeitsluftspalt 14 bzw. dem Verschiebeabstand für die Drucknadelführung 2 entspricht.

Der Nadelführungsträger 15 bildet einen im wesentlichen winkelförmiges Bauteil mit einem ersten Schenkel 15a, an dem der Magnetkern 13 mittels einer Nietverbindung 25 befestigt ist und einen zweiten Schenkel 15b, in dem ein Nadelführungsstein 26 befestigt ist. Dieser zweite Schenkel 15b ist an dem Gehäuse 8 der Drucknadelführungsbaugruppe 5 in einer jeweils seitlich gebildeten Führung 27 bzw. 28 gelagert. Zwischen den Führungen 27 und 28 kann der zweite Schenkel 15b im Maß des Arbeitsluftspaltes 14 auf-und abbewegt werden, je nachdem, wie die Einstellschraube 12 eingestellt ist.

## Patentansprüche

1. Matrixnadeldruckkopf (1) mit verstellbarer Drucknadelführung (2), wobei eine Drucknadelantriebsbaugruppe (3) und eine einem Druckwiderlager (4) zugewandte Drucknadelführungsbaugruppe (5) mit einem die Drucknadeln (7) führenden Gehäuse (8) vorgesehen sind und im Bereich der Drucknadelführungsbaugruppe (5) ein Elektrohubmagnet (9) mit Einstellschraube (12) für den Magnetkern (13), der eine Einheit zusammen mit einem Nadelführungsträger (15) bildet, auf einen Arbeitsluftspalt (14) einstellbar und damit der Nadelführungsträger (15) zwischen zwei fest einstellbaren Positionen hin- und herbewegbar ist,
dadurch gekennzeichnet,
daß der Elektrohubmagnet (9) mit seiner Spulenmittelachse (16) senkrecht zur in Druckrichtung der Drucknadeln (7) verlaufenden Mittelachse (17) des Matrixnadeldruckkopfes (1) angeordnet ist und daß der in einer Führung bewegbare Magnetkern (13) mit einem parallel zur Spulenmittelachse (16) verstellbaren Nadelführungsträger (15) verbunden ist.

2. Matrixnadeldruckkopf nach Anspruch 1,
dadurch gekennzeichnet,
daß der Elektrohubmagnet (9) eine Kernbuchse (18) aufweist, in der der mit dem Nadelführungsträger (15) verbundene Magnetkern (13) geführt ist.

3. Matrixnadeldruckkopf nach den Ansprüchen 1 oder 2,
dadurch gekennzeichnet,
daß an der zur Mittelachse (17) abgewandten Seite der Kernbuchse (18) eine Gewindemutter (19) angeordnet ist, in der eine solche Einstellschraube (12) vorgesehen ist, die mit dem Magnetkern (13) innerhalb des Elektrohubmagnets (9) den einstellbaren Arbeitsluftspalt (14) bildet.

4. Matrixnadeldruckkopf nach einem oder mehreren der Ansprüche 1 bis 3,
dadurch gekennzeichnet,
daß zwischen dem Nadelführungsträger (15) und dem am Gehäuse (8) der Drucknadelführungsbaugruppe (5) festen Elektrohubmagnet (9) eine gebogene Flachfeder (23) angeordnet ist.

5. Matrixnadeldruckkopf nach den Ansprüchen 1 bis 4,
dadurch gekennzeichnet,
daß der Nadelführungsträger (15) einen im wesentlichen winkelförmigen Bauteil bildet, an dessen erstem Schenkel (15a) der Magnetkern (13) und an dessen zweitem Schenkel (15b) der Nadelführungsstein (26) befestigt sind.

6. Matrixnadeldruckkopf nach Anspruch 5,
dadurch gekennzeichnet,
daß der winkelförmige Bauteil mit dem zweiten Schenkel (15b) an dem der Nadelführungsstein (26) befestigt ist, in einer Führung (27,28), die das Gehäuse (8) der Drucknadelführungsbaugruppe (5) bildet, seitlich gelagert ist.

## Claims

1. A wire matrix print head (1) with adjustable print wire guide (2), in which print wire drive components (3) and print wire guidance components (5) facing a print counter-surface (4) are provided with a housing (8) guiding the print wires (7) and a lifting electromagnet (9) with adjusting screw (12) for the magnet core (13) in the region of the print wire guidance components (5), which magnet forms a unit together with a wire guide support (15), is adjustable on an operating air gap (14) and the wire guide support (15) can be moved therewith back and forth between two fixedly adjustable positions,
characterised in that
the lifting electromagnet (9) is arranged with its coil centre line (16) perpendicular to the centre line (17) of the wire matrix print head (1), which extends in the direction of printing of the print wires (7), and that the magnet core (13) which is movable in a guide is connected to a wire guide support (15) which is adjustable parallel to the coil centre line (16).

2. A wire matrix print head according to Claim 1,
characterised in that
the lifting electromagnet (9) has a core bushing (18) in which the magnet core (13) connected to the wire guide support (15) is guided.

3. A wire matrix print head according to Claims 1 or 2,
characterised in that
a threaded nut (19) is disposed on the side of the core bushing (18) remote from the centre line (17), in which nut an adjusting screw (12) is provided which forms the adjustable operating air gap (14) with the magnet core (13) within the lifting electromagnet (9).

4. A wire matrix print head according to one or more of Claims 1 to 3,
characterised in that
a curved leaf spring (23) is disposed between the wire guide support (15) and the lifting electromagnet (9) which is secured to the housing (8) of the print wire guidance components (5).

5. A wire matrix print head according to Claims 1 to 4,
characterised in that
the wire guide support (15) forms a substantially angular component, to the first arm (15a) of which the magnet core (13) is attached and to the second arm (15b) of which the wire guidance block (26) is attached.

6. A wire matrix print head according to Claim 5,
characterised in that
the angular component is mounted at the side, by the second arm (15b) to which the wire guidance block (26) is attached, in a guide (27, 28) which forms the housing (8) of the print wire guidance components (5).

## Revendications

1. Tête d'impression matricielle à aiguilles (1), comportant un guide réglable (2) des aiguilles d'impression, un sous-ensemble d'entraînement des aiguilles d'impression (3) et un sous-ensemble de guidage des aiguilles d'impression (5), proche d'une butée (4), étant munis d'un carter (8) guidant les aiguilles d'impression (7), et dans laquelle, dans la zone du sous-ensemble de guidage des aiguilles d'impression (5), un électro-aimant (9) comportant une vis de réglage (12) pour le noyau magnétique (13), qui forme une unité conjointement avec un support de guidage des aiguilles (15), est réglable à un entrefer de travail (14) et, ainsi, le support de guidage des aiguilles (15) peut effectuer un mouvement de va-et-vient entre deux positions déterminables,
caractérisée en ce que l'axe médian de bobine (16) de l'électro-aimant (9) est agencé perpendiculairement à l'axe médian (17), s'étendant dans la direction d'impression des aiguilles (7), de la tête d'impression matricielle à aiguilles (1), et en ce que le noyau magnétique (13), mobile dans un guide, est relié au support de guidage des aiguilles (15) réglable parallèlement à l'axe médian de bobine (16).

2. Tête d'impression matricielle à aiguilles selon la revendication 1,
caractérisée en ce que l'électro-aimant (9) présente une douille de noyau (18), dans laquelle est guidé le noyau magnétique (13) relié au support de guidage des aiguilles (15).

3. Tête d'impression matricielle à aiguilles selon les revendications 1 ou 2,
caractérisée en ce que, du côté opposé à l'axe médian (17) de la douille (18), est agencé un écrou (19), dans lequel une telle vis de réglage (12) est prévue, qui forme, avec le noyau magnétique (13) à l'intérieur de l'électro-aimant (9), l'entrefer de travail réglable (14).

4. Tête d'impression matricielle à aiguilles selon une ou plusieurs des revendications 1 à 3,
caractérisée en ce que, entre le support de guidage des aiguilles (15) et l'électro-aimant (9) fixé au carter (8) du sous-ensemble de guidage des aiguilles d'impression (5), est agencé un ressort à lame plié (23).

5. Tête d'impression matricielle à aiguilles selon les revendications 1 à 4,
caractérisée en ce que le support de guidage des aiguilles (15) constitue une pièce généralement angulaire, au premier côté (15a) de laquelle est fixé le noyau magnétique (13), et au second côté (15b) de laquelle est fixé le coulisseau de guidage des aiguilles (26).

6. Tête d'impression matricielle à aiguilles selon la revendication 5,
caractérisée en ce que la pièce angulaire par son second côté (15b), auquel est fixé le coulisseau de guidage des aiguilles (26), est montée latéralement dans un guide (27, 28) qui forme le carter (8) du sous-ensemble de guidage des aiguilles d'impression (5).
